# EUROPÄISCHE PATENTSCHRIFT

(11) **EP 3 327 208 B1**
(45) Veröffentlichungstag und Bekanntmachung des Hinweises auf die Patenterteilung: **12.05.2021**
(21) Anmeldenummer: 17200814.6
(22) Anmeldetag: 09.11.2017
(51) Int. Cl.: E03C 1/08

(54) **SANITÄRE AUSLAUFEINHEIT**
SANITARY OUTLET UNIT
UNITÉ D'ÉCOULEMENT SANITAIRE

(30) Priorität: 23.11.2016 DE 202016007178 U
(43) Veröffentlichungstag der Anmeldung: 30.05.2018
(73) Patentinhaber: Neoperl GmbH, 79379 Müllheim (DE)
(72) Erfinder: NEATH, Noel, Kempsey, Worcestershire, WR5 3 PY (GB)
(74) Vertreter: Börjes-Pestalozza, Henrich

(56) Entgegenhaltungen:
- EP-A2- 2 154 299
- DE-A1-102006 025 301
- DE-U1- 8 717 325
- US-A1- 2002 059 677
- US-A1- 2016 317 987

## Beschreibung

Die Erfindung betrifft eine sanitäre Auslaufeinheit, die am Wasserauslauf einer sanitären Auslaufarmatur montierbar ist, mit einem hülsenförmigen und ein- oder mehrteiligen Auslaufmundstück, das ein Gewinde oder dergleichen Befestigungsmittel zum Befestigen an einem Gegengewinde oder dergleichen Kontermittel am Wasserauslauf der sanitären Auslaufarmatur aufweist, und mit wenigstens einem sanitären Einsetzteil, das von einer zuströmseitigen Hülsenöffnung des Auslaufmundstücks in dieses einsetzbar ist, bis das wenigstens eine Einsetzteil auf einem Auflager am Hülseninnenumfang des Auslaufmundstücks aufliegt, wobei der abströmseitige Auslaufstirnrand des Auslaufmundstücks in Durchströmrichtung mit Abstand nach der Auslaufstirnseite des sanitären Einsetzteils angeordnet ist, und wobei der lichte Hülsenquerschnitt des Auslaufmundstücks zumindest in dem der Auslaufstirnseite des Einsetzteils in Durchströmrichtung nachfolgenden Teilbereich größer ist als der lichte Auslaufquerschnitt des Einsetzteils und seines Einsetzgehäuses.

Man geht davon aus, dass sich weltweit täglich etwa 80.000 Menschen in Krankenhäusern mit Nosokomialen Keimen infizieren und dass daraus etwa 30.0000 bis 40.000 Todesfälle jährlich resultieren. Die häufigsten Infektionen erfolgen durch Kontakt mit infizierten Gegenständen oder durch das Einatmen der verkeimten Umgebungsluft. In Krankenhäusern ist man deshalb bemüht, das Infektionsrisiko durch eine regelmäßige Reinigung aller Gegenstände und zumindest durch ein Abwischen dieser Gegenstände mit einem Desinfektionsmittel zu reduzieren. Darüber hinaus werden bereits kupferhaltige Materialien eingesetzt, die an Türklinken, Lichtschaltern oder Wasserhähnen Verwendung finden.

Um das aus einer sanitären Auslaufarmatur auslaufende Wasser zu einem homogenen, und nicht-spritzenden Wasserstrahl zu formen, hat man auch bereits sanitäre Auslaufeinheiten der eingangs erwähnten Art geschaffen. Die vorbekannten Auslaufeinheiten weisen ein sanitäres Einsetzteil auf, das meist als Einsetzpatrone ausgebildet ist. Das als Einsetzpatrone ausgebildete Einsetzteil kann einen strahlformenden Strahlregler umfassen, dem zuströmseitig ein Vorsatz- oder Filtersieb vorgeschaltet ist, das die im Wasser mitgerissenen Kalk- und Schmutzpartikel auszufiltern hat, bevor diese die Funktion des Strahlreglers beeinträchtigen. Zwischen dem Vorsatz- oder Filtersieb und dem Strahlregler kann ein Durchflussmengenregler zwischengeschaltet sein, der die pro Zeiteinheit auslaufende Wassermenge druckunabhängig auf einen festgelegten Maximalwert einzuregeln hat. Das aus dem Strahlregler, dem Vorsatzsieb und gegebenenfalls dem Durchflussmengenregler bestehende Einsetzteil wird in ein hülsenförmiges Auslaufmundstück eingesetzt, das mit einem Gewinde an einem Gegengewinde am Wasserauslauf der sanitären Auslaufarmatur befestigt werden kann.

In einem Krankenhaus werden auch die Handwaschbecken und die dazugehörigen Auslaufarmaturen benutzt und regelmäßig mit einem Reinigungstuch abgewischt. Bei der Benutzung und auch dem Abwischen der Auslaufarmaturen besteht jedoch das Risiko, dass diese Bestandteile verkeimen und dass durch Kontakt mit der Armatur solche Keime übertragen werden.

Aus der DE 10 2006 025 301 A1 ist bereits eine sanitäre Auslaufeinheit der eingangs erwähnten Art vorbekannt, die ein am Wasserauslauf einer sanitären Auslaufarmatur montierbares Adapterteil sowie ein Einsetzteil hat, das mit dem Adapterteil über einen Schnelltrennverschluss werkzeuglos verbindbar und trennbar ist. In das Einsetzteil ist ein als Strahlregler ausgebildetes sanitäres Einsetzteil einsetzbar.

Dieses Schriftstück offenbart keine oberflächliche antibakterielle Wirkung der Auslaufeinheit oder einzelner ihrer Bestandteile.

In der US 2016/0317987 A1 ist bereits ein Luftblasengenerator für einen Duschkopf vorbeschrieben, der ein Gehäuse aufweist, in dessen Gehäuseinnenraum ein blasenerzeugendes Mittel vorgesehen ist. Um den vorbekannten Luftblasengenerator in eine Wasserleitung zwischenschalten zu können, ist an den gegenüberliegenden Stirnenden des Gehäuses jeweils ein Anschlussgewinde vorgesehen, wobei das zuströmseitige erste Anschlussgewinde mit einem stromaufwärtigen Wasserleitungsabschnitt und das abströmseitige zweite Anschlussgewinde mit einem zum Duschkopf führenden stromabwärtigen Wasserleitungsabschnitt verbunden ist. Um den vorbekannten Luftblasengenerator in die regelmäßig aus Kupfer- oder Kunststoffrohren bestehende Wasserleitung zwischenschalten zu können, kann das Gehäuse des vorbekannten Luftblasengenerators ebenfalls aus Kupfer oder aus Kunststoff bestehen. Eine Präferenz zu einem aus Kupfer bestehenden Gehäuse oder eine angestrebte antibakterielle Wirkung des verwendeten Materials wird in der US 2016/0317987 A1 nicht angesprochen.

Aus der DE 87 17 325 U1 ist bereits eine sanitäre Auslaufeinheit vorbekannt, die als Strahlregler ausgebildet und am Wasserauslauf einer sanitären Auslaufarmatur montierbar ist. Die vorbekannte Auslaufeinheit weist dazu ein hülsenförmiges Auslaufmundstück auf, das ein Außengewinde zum Befestigen an einem Gegengewinde am Wasserauslauf der Auslaufarmatur hat. In das Auslaufmundstück sind von dessen zuströmseitiger Hülsenöffnung aus verschiedene Einsetzteile einsetzbar, die auf einem als Auflager dienenden Ringabsatz am Hülseninnenumfang des Auslaufmundstücks aufliegen. Um ein Eindringen der in der Umgebungsluft mitgeführten Keime zu verhindern, und um einer dadurch bedingten Verkeimung des durchströmenden Wassers entgegenzuwirken, weist die vorbekannte Auslaufeinheit einen Bakterienfilter auf, welchen die in die vorbekannte Auslaufeinheit eintretende Luft passieren muss. Dieser Bakterienfilter weist eine Porenweite auf, die so klein gewählt ist, dass der Filter als Bakterienfilter wirkt. Um auch einem Eindringen von Bakterien über die Auslaufstirnseite der vorbekannten Auslaufeinheit entgegenzuwirken, kann an dieser Auslaufstirnseite ein Metallsieb vorgesehen sein, das eine antibakterielle Beschichtung aus Silber trägt. Diese Maßnahme kann jedoch allenfalls ein Eindringen von Keimen über die Umgebungsluft verhindern und wirkt nicht einer Beeinträchtigung der vorbekannten Auslaufeinheit durch solche Keime entgegen, die ein Anwender durch eine manuelle Beaufschlagung der Auslaufeinheit verursacht.

Aus der US 2002/059677 A1 kennt man bereits eine Auslaufeinheit, die aus einem abströmseitigen unbelüfteten Strahlregler, einem zuströmseitigen Vorsatzsieb und einem dazwischen angeordneten und die Einzelteile der Auslaufeinheit miteinander verbindenden Durchflussmengenregler besteht. Um einer Verkeimung des durchströmenden Wassers entgegenzuwirken, sind die Einzelteile der vorbekannten Auslaufeinheit aus einem Kunststoffmaterial hergestellt, welches antibakterielle Bestandteile enthält. Nachteilig bei dieser vorbekannten Auslaufeinheit ist, dass die Herstellung dieser Auslaufeinheit aus einem antibakteriell wirkenden Kunststoffmaterial einen erheblichen Mehraufwand bedeutet.

Es besteht daher insbesondere die Aufgabe, eine sanitäre Auslaufeinheit der eingangs erwähnten Art zu schaffen, die auch hohen hygienischen Ansprüchen, wie sie beispielsweise auch in einem Krankhaus gestellt werden, genügt.

Die erfindungsgemäße Lösung dieser Aufgabe besteht bei der sanitären Auslaufeinheit der eingangs erwähnten Art darin, dass die Auslaufeinheit zumindest in einem abströmseitigen Teilbereich des Auslaufmundstücks eine antibakterielle Oberfläche aufweist, und dass der Abstand zwischen der Auslaufstirnseite und dem Auslaufstirnrand mehr als 5 mm misst.

Die erfindungsgemäße Auslaufeinheit weist wenigstens ein sanitäres Einsetzteil auf, mit dem das austretende Wasser geformt, geregelt und/oder in seiner Auslaufmenge begrenzt werden kann. Dieses wenigstens eine sanitäre Einsetzteil wird mittels einem ein- oder mehrteiligen Auslaufmundstück an einem Wasserauslauf einer sanitären Auslaufarmatur montiert. Das Auslaufmundstück weist dazu ein Gewinde oder dergleichen Befestigungsmittel auf, das an einem Gegengewinde oder dergleichen Kontermittel am Wasserauslauf einer sanitären Auslaufarmatur befestigt werden kann. In dieses hülsenförmige Auslaufmundstück ist das wenigstens eine Einsetzteil von der Zuströmseite aus einsetzbar, bis das wenigstens eine Einsetzteil auf einem Auflager am Hülseninnenumfang des Auslaufmundstücks aufliegt. Um eine Verkeimung der Auslaufeinheit zu verhindern und um Keime, die auf die Auslaufeinheit gelangen, abzutöten, sieht der oben beschriebene erfindungsgemäße Vorschlag vor, dass die Auslaufeinheit zumindest in einem abströmseitigen Teilbereich des Auslaufmundstücks eine antibakterielle Oberfläche aufweist.

Des Weiteren ist bei der erfindungsgemäßen Auslaufeinheit vorgesehen, dass der Abstand zwischen der Auslaufstirnseite und dem Auslaufstirnrand mehr als 5 mm misst, und dass der lichte Hülsenquerschnitt des Auslaufmundstücks zumindest in dem der Auslaufstirnseite des Einsetzteils in Durchströmrichtung nachfolgenden Teilbereich größer ist als der lichte Auslaufquerschnitt des Einsetzteils und seines Einsetzgehäuses. Bei der erfindungsgemäßen Auslaufeinheit ist der abströmseitige Auslaufstirnrand des Auslaufmundstücks in Durchströmrichtung mit Abstand von der Auslaufstirnfläche des sanitären Einsetzteils angeordnet, damit ein Anwender weder gezielt noch unbeabsichtigt das im Auslaufmundstück geschützt untergebrachte sanitäre Einsetzteil berühren und verkeimen kann. Dabei misst der Abstand zwischen der Auslaufstirnfläche und dem Auslaufstirnrand mehr als 5 mm. Damit der aus dem im Auslaufmundstück geschützt untergebrachten Einsetzteil ausströmende Wasserstrahl nicht noch am Auslaufende des Auslaufmundstücks mit Keimen kontaminiert werden kann, ist bei diesem erfindungsgemäßen Vorschlag des Weiteren vorgesehen, dass der lichte Hülsenquerschnitt des Auslaufmundstücks zumindest in dem der Auslaufstirnfläche des Einsetzteils in Durchströmrichtung nachfolgenden Teilbereich größer ist. Der oben beschriebene erfindungsgemäße Vorschlag sieht vor, dass die Auslaufeinheit zumindest in einem abströmseitigen Teilbereich des Auslaufmundstücks eine antibakterielle Oberfläche aufweist. Gerade das Auslaufmundstück ist einem Zugriff der Anwender und somit einer Verkeimung ausgesetzt. Einer oberflächlichen Verkeimung dieses Auslaufmundstücks, insbesondere durch Kontamination wird wirkungsvoll entgegengewirkt, wenn das Auslaufmundstück jedenfalls in seinem abströmseitigen Teilbereich eine antibakterielle Oberfläche aufweist. Des Weiteren ist vorgesehen, dass der lichte Hülsenquerschnitt des Auslaufmundstücks zumindest in dem der Auslaufstirnseite des Einsetzteils in Durchströmrichtung nachfolgenden Teilbereich größer als der lichte Auslaufquerschnitt des Einsetzteils und seines Einsetzgehäuses.

Eine Infektion des Anwenders kann auch dadurch erfolgen, dass verkeimte und am Wasserauslauf anhängende Wassertröpfchen mitgerissen oder verkeimtes Wasser als Aerosol miteingeatmet wird. Eine besonders vorteilhafte Ausführungsform gemäß der Erfindung sieht deshalb vor, dass das wenigstens eine Einsetzteil als Einsetzelement ausgebildet ist oder wenigstens ein Einsetzelement aufweist, das eine Lochstruktur mit Durchflusslöchern hat. Mit Hilfe einer solchen Lochstruktur in dem wenigstens einen Einsetzelement lässt sich das durchfließende Wasser formen und das austretende Wasser vergleichmäßigen und einer unerwünschten Tröpfchenbildung in der Umgebungsluft kann wirkungsvoll entgegengewirkt werden.

Dabei sieht eine bevorzugte Ausführungsform gemäß der Erfindung vor, dass wenigstens eines der Einsetzelemente eine gitter-, netz- oder wabenförmige Lochstruktur aufweist.

Um zumindest eines der Einsetzelemente als Kunststoffteil und insbesondere als Kunststoffspritzgussteil kostengünstig herstellen zu können, ist es zweckmäßig, wenn die Gitter- oder Netzstruktur aus Scharen einander an Kreuzungsknoten kreuzender Stege gebildet ist, welche Stege zwischen sich die Durchflusslöcher umgrenzen.

Das wenigstens eine, eine Lochstruktur aufweisende Einsetzelement lässt sich besonders leicht und sicher in das mindestens eine Einsetzteil oder unmittelbar in das Auslaufmundstück einsetzen, wenn die Lochstruktur des wenigstens einen Einsetzelements außenumfangsseitig von einem Ring umgrenzt ist.

Eine bevorzugte Weiterbildung gemäß der Erfindung sieht vor, dass zumindest zwei in Durchströmrichtung voneinander beabstandete Einsetzelemente vorgesehen sind, von denen mindestens ein Einsetzelement als ein den Wasserstrahl in Einzelstrahlen vereinzelnder Strahlzerleger und ein abströmseitiges Einsetzteil die Einzelstrahlen zu einem homogenen Auslaufstrahl zusammenführender Strömungsgleichrichter ausgebildet sind.

Eine bevorzugte Weiterbildung gemäß der Erfindung sieht vor, dass das sanitäre Einsetzteil als vorzugsweise unbelüfteter Strahlregler oder als Strahlformer ausgebildet ist oder einen vorzugsweise unbelüfteten Strahlregler oder Strahlformer aufweist. Während der Strahlformer sich darauf beschränken kann, den aus der sanitären Auslaufarmatur ausströmenden Wasserstrahl zu vergleichmäßigen, kann das austretende Wasser mit Hilfe eines Strahlreglers zu einem homogenen und nicht-spritzenden Wasserstrahl geformt werden. Um das auslaufende Wasser nicht mit den eventuell in der Umgebungsluft befindlichen Keimen zu verschmutzen, ist es zweckmäßig, wenn der Strahlregler als unbeflüfteter Strahlregler ausgebildet ist und wenn dieser Strahlregler das durchströmende Wasser nicht mit Umgebungsluft anzureichern hat.

Die Montage und Handhabung der erfindungsgemäßen sanitären Auslaufeinheit wird wesentlich vereinfacht, wenn das sanitäre Einsetzteil ein Einsetzgehäuse aufweist, das zumindest in einem Teilbereich innenseitig und/oder außenseitig eine antibakterielle Gehäuseoberfläche hat. Weist das sanitäre Einsetzteil ein Einsetzgehäuse auf, das zumindest in einem Teilbereich eine antibakterielle Gehäuseoberfläche aufweist, wird eine unerwünschte oberflächliche Verkeimung des Einsetzgehäuses verhindert.

Eine bevorzugte Ausführungsform, die sich besonders einfach und kostengünstig herstellen lässt, sieht vor, dass das sanitäre Einsetzteil oder zumindest sein Einsetzgehäuse aus mindestens einem Kunststoffteil und insbesondere mindestens einem Kunststoffspritzgußteil besteht.

Dabei kann es vorteilhaft sein, wenn das Einsetzteil oder dessen Einsetzgehäuse im Bereich der antibakteriellen Oberfläche eine antibakterielle Oberflächenbeschichtung trägt. So lässt sich das Einsetzgehäuse des verwendeten Einsetzteiles an der Gehäuseinnenseite und zusätzlich oder stattdessen an der Gehäuseaußenseite mit einer antibakteriellen Oberflächenbeschichtung versehen.

Bevorzugt wird eine Ausführungsform, bei der das ein- oder mehrteilige Einsetzgehäuse des sanitären Einsetzteiles aus Kunststoffteilen und insbesondere aus Kunststoffspritzgussteilen mit einer unbeschichteten Kunststoffoberfläche besteht. Eine solche Kunststoffoberfläche verhindert das Anhaften von Kalk, so dass eine oberflächliche Kalkschicht vermieden wird, die andernfalls aufgrund ihrer rauhen Oberfläche erst Recht zu einer Verkeimung neigen könnte.

Eine bevorzugte Ausführungsform gemäß der Erfindung sieht vor, dass das Auslaufmundstück im Bereich seiner antibakteriellen Oberfläche aus einem Material mit antibakteriellen Materialeigenschaften hergestellt ist.

Die im Rahmen der vorliegenden Erfindung angestrebten antibakteriellen Eigenschaften können durch die Verwendung von Silber, auch in Form einer Silberlegierung oder einer oberflächlichen Silberschicht, bewirkt werden. Es hat sich jedoch gezeigt, dass im Vergleich zu Silber oder auch nur einer Silberschicht sich Kupfer durch eine wesentlich verbesserte antibakterielle Wirkung auszeichnet. Eine bevorzugte Ausführungsform gemäß der Erfindung sieht deshalb vor, dass das Auslaufmundstück im Bereich seiner antibakteriellen Oberfläche aus Kupfer oder einer Kupferlegierung hergestellt ist, wobei eine Kupferlegierung gegebenenfalls einen Kupferanteil von mindestens 65 % und insbesondere von wenigstens 76 % aufweisen sollte.

Um die Verwendung des teuren Kupfermaterials eventuell auch einschränken zu können, kann es vorteilhaft sein, wenn der abströmseitige Auslaufendbereich des Auslaufmundstücks durch eine kupferne Ringhülse gebildet ist. So kann das Auslaufmundstück beispielsweise ein aus Kunststoff oder einem anderen Material bestehendes hülsenförmiges Element aufweisen, an dem auslaufseitig eine kupferne Ringhülse befestigt ist.

Damit ein Anwender weder gezielt noch unbeabsichtigt das im Auslaufmundstück geschützt untergebrachte sanitäre Einsetzteil berühren und verkeimen kann, ist es zweckmäßig, dass der ablaufseitige Auslaufstirnrand des Auslaufmundstücks in Durchströmrichtung mit Abstand von der Auslaufstirnfläche des sanitären Einsetzteils angeordnet ist.

Dabei sollte der Abstand zwischen der Auslaufstirnfläche des sanitären Einsetzteils einerseits und dem ablaufseitigen Auslaufstirnrand des Auslaufmundstücks andererseits nennenswert sein.

Dazu sieht eine Ausführungsform gemäß der Erfindung vor, dass der Abstand zwischen der Auslaufstirnfläche und dem Auslaufstirnrand mehr als 10 mm und insbesondere mehr als 14 mm misst.

Zusätzlich oder stattdessen kann es vorteilhaft sein, wenn der Abstand zwischen der Auslaufstirnfläche und dem Auslaufstirnrand mehr als ein Viertel und vorzugsweise mehr als ein Drittel der Längserstreckung des Einsetzteiles in Durchströmrichtung misst.

Bevorzugt wird in diesem Zusammenhang eine Ausführung, bei welcher der Abstand zwischen der Auslaufstirnfläche und dem Auslaufstirnrand mehr als die Hälfte des lichten Durchmessers des Einsetzteils misst.

Damit die im anströmenden Wasser eventuell mitgerissenen Kalk- und Schmutzpartikel nicht die Funktion des in der erfindungsgemäßen Auslaufeinheit verwendeten Strahlformers oder Strahlbegrenzers beeinträchtigen können, ist es vorteilhaft, wenn der Strahlregler oder Strahlformer des Einsetzteiles mit einem zuströmseitigen Vorsatz- oder Filtersieb vorzugsweise lösbar verbunden ist.

Um den Wasserverbrauch zu reduzieren kann es vorteilhaft sein, wenn dem Strahlregler oder Strahlformer des Einsetzteiles ein Durchflussmengenregler oder Durchflussbegrenzer zuströmseitig vorgeschaltet ist. Weist das sanitäre Einsetzteil auch ein Vorsatz- oder Filtersieb auf, ist es zweckmäßig, wenn der Durchflussbegrenzer oder Durchflussmengenregler zwischen dem Strahlregler oder Strahlformer einerseits und dem Vorsatz- oder Filtersieb andererseits angeordnet ist.

Dabei wird hier unter einem Durchflussbegrenzer eine Drossel verstanden, die den lichten Durchflussquerschnitt im Bereich des sanitären Einsetzteiles reduziert. Ein Durchflussmengenregler weist demgegenüber einen vorzugsweise ringförmigen Durchflussspalt auf, der an einer den Durchflussspalt innenseitig und/oder außenseitig begrenzenden Wandung eine Regelprofilierung hat, zwischen der und einem elastischen Drosselkörper ein Steuerspalt begrenzt ist, welcher Steuerspalt sich unter dem Druck des durchströmenden Wassers derart verformt, dass die pro Zeiteinheit durchströmende Wassermenge einen festgelegten Maximalwert nicht übersteigt.

Damit die zugreifbare Außenseite des Auslaufmundstücks von dessen Innenseite hydraulisch getrennt ist und damit am auslaufseitigen Stirnrand des Auslaufmundstücks sich nicht kontaminierte Wassertropfen festsetzen können, ist es vorteilhaft, wenn das Auslaufmundstück an seinem abströmseitigen Auslaufstirnrand entgegen der Durchströmrichtung offene Ringnut trägt.

Allgemein ist es günstig, wenn die antibakterielle Oberfläche zumindest an einem von außen zugänglichen Oberflächenbereich ausgebildet ist. Somit ist ein bakterieller Eintrag von außen durch unbeabsichtigtes oder unbefugtes Berühren, beispielsweise während einer äußerlichen Reinigung, reduzierbar oder sogar vermeidbar. Beispielsweise kann hierbei vorgesehen sein, dass der von außen zugängliche Oberflächenbereich ein im Gebrauch zum Wasserstrahl beabstandeter Oberflächenbereich ist.

Weiterbildungen gemäß der Erfindung ergeben sich aus den Ansprüchen in Verbindung mit den Figuren sowie der Zeichnung. Nachstehend wird ein bevorzugtes Ausführungsbeispiel anhand der Zeichnung noch näher beschrieben.

### Es zeigt:

- Fig. 1: eine sanitäre Auslaufeinheit, die ein als Einsetzpatrone ausgebildetes sanitäres Einsetzteil hat, welches mittels einem hülsenförmigen Auslaufmundstück am Wasserauslauf einer hier nicht weiter gezeigten sanitären Auslaufarmatur montierbar ist, wobei der auslaufseitige Stirnrand der Auslaufarmatur einerseits und der benachbarte Umfangsrand der Auslaufeinheit andererseits mittels eines Dichtrings abgedichtet ist,
- Fig. 2: die aus dem als sanitäre Einsetzpatrone ausgebildeten Einsetzteil sowie dem hüsenförmigen Auslaufmundstück bestehende sanitäre Auslaufeinheit aus Figur 1 in einem Teil-Längsschnitt,
- Fig. 3: die sanitäre Auslaufeinheit aus den Figuren 1 und 2 in einer Draufsicht auf die auslaufseitige Stirnseite, und
- Fig. 4: die sanitäre Auslaufeinheit aus den Figuren 1 bis 3 in einer perspektivischen Schrägansicht mit Blick in Richtung auf die auslaufseitige Stirnseite dieser Auslaufeinheit.

In den Figuren 1 bis 4 ist eine sanitäre Auslaufeinheit 1 dargestellt, die am Wasserauslauf einer sanitären Auslaufarmatur montierbar ist und dort einen homogenen und nicht-spritzenden Wasserstrahl formen soll. Die Auslaufeinheit 1 hat ein hülsenförmiges Auslaufmundstück 2 mit einem Gewinde 3 oder dergleichen Befestigungsmittel, das an einem Gegengewinde oder dergleichen Kontermittel am Wasserauslauf der sanitären Auslaufarmatur befestigbar ist.

In das hülsenförmige Auslaufmundstück 2, das mehrteilig oder - wie hier - einteilig ausgebildet sein kann, ist von der zuströmseitigen Hülsenöffnung 4 des Auslaufmundstücks 2 aus wenigstens ein sanitäres Einsetzteil einsetzbar. Dieses wenigstens eine Einsetzteil kann als Einsetzelement ausgebildet sein, das eine Lochstruktur mit Durchflusslöchern hat.

Das hier dargestellte Einsetzteil weist demgegenüber ein als Einsetzpatrone ausgebildetes Einsetzgehäuse 5 auf, in dessen Gehäuseinnenraum mehrere Einsetzelemente 6, 7 und 8 vorgesehen sind, die jeweils eine Lochstruktur haben. Um eine Verkeimung der Auslaufeinheit 1 zu verhindern, und um Keime, die auf die Auslaufeinheit 1 gelangen, abzutöten, weist die Auslaufeinheit 1 zumindest in einem Teilbereich des Auslaufmundstücks 2 und/oder des Einsetzteils eine antibakterielle Oberfläche auf.

Wie in dem Teil-Längsschnitt in Figur 2 erkennbar ist, weist das sanitäre Einsetzteil hier einen Strahlregler 9 auf, der das durchströmende Wasser zu einem homogenen und nicht-spritzenden Wasserstrahl formt. Damit das ausströmende Wasser nicht mit den in der Umgebungsluft befindlichen Keimen kontaminiert wird, ist der Strahlregler hier als unbelüfteter Strahlregler 9 ausgebildet. Der Strahlregler 9 weist ein topfförmiges erstes Einsetzelement 6 auf, das als Strahlzerleger dient und eine zentrale Prallfläche 10 hat, die von einer Umfangswandung 11 umgrenzt ist. Damit das erste Einsetzelement 6 eine Lochstruktur hat, sind in der Umfangswandung 11 in Umfangsrichtung voneinander beabstandete Durchflusslöcher vorgesehen. Das zuströmende Wasser trifft zunächst auf der Prallfläche 10 auf und wird von dort radial nach außen zu den Durchflusslöchern in der Umfangswandung 11 umgelenkt, um von dort als Einzelstrahlen durch die nachfolgenden Lochstrukturen weiterer Einsetzelemente zu strömen.

Auch das Einsetzgehäuse 5 des sanitären Einsetzteiles ist hier als zweites Einsetzelement ausgebildet, dessen abströmseitige Auslaufstirnseite 13 durch eine hier wabenförmige Lochstruktur gebildet wird, die dem Wasser einen geringstmöglichen hydraulischen Widerstand bietet und die Durchflusslöcher hat, die das im Gehäuseinnenraum verwirbelte Wasser zu einem homogen auslaufenden Wasserstrahl formen.

Zwischen dieser wabenförmigen Lochstruktur an der Auslaufstirnseite 13 des Einsetzgehäuses 5 und dem als Strahlzerleger dienenden ersten Einsetzelement 6 sind hier weitere, dritte Einsetzelemente 7, 8 in das Einsetzgehäuse 5 eingesetzt, die hier eine gitter- oder netzförmige Lochstruktur aus Scharen einander an Kreuzungsknoten kreuzender Stege aufweisen, welche zwischen sich ebenfalls Durchflusslöcher begrenzen. Diese dritten Einsetzelemente 7, 8 sollen das durch den Gehäuseinnenraum des Einsetzgehäuses 5 durchströmende Wasser verwirbeln und derart verlangsamen, dass ein weicher Wasserstrahl entsteht.

Möglich ist, dass das sanitäre Einsetzteil an seinem Einsetzgehäuse zumindest in einem Teilbereich eine antibakterielle Gehäuseoberfläche hat. Bei der hier dargestellten Ausführung sind jedoch das Einsetzgehäuse 5 und die Einsetzelemente 6, 7 und 8 als Kunststoffspritzgußteile hergestellt und weisen jeweils unbeschichtete Kunststoffoberflächen auf, die das Festsetzen einer oberflächlichen Kalkschicht durch den im Wasser eventuell mitgeführten Kalk verhindert.

Stattdessen weist bei der hier dargestellten Ausführung das Auslaufmundstück 2 zumindest in seinem abströmseitigen Teilbereich eine antibakterielle Oberfläche auf. Das Auslaufmundstück 2 ist dazu im Bereich seiner antibakteriellen Oberfläche und vorzugsweise insgesamt aus einem Material mit antibakteriellen Materialeigenschaften hergestellt. Dabei wird eine Ausführung bevorzugt, bei der das hier einteilige Auslaufmundstück aus Kupfer oder aus einer Kupferlegierung hergestellt ist, die sich durch besonders gute keimtötende Materialeigenschaften auszeichnet. Sofern dabei eine Kupferlegierung verwendet wird, sollte diese einen Kupferanteil von mindestens 65 % und vorzugsweise von wenigstens 76 % aufweisen.

Das hier dargestellte Auslaufmundstück 2 weist auch an seinem Außenumfang eine keimtötende kupferne Oberfläche auf. Diese kupferne Oberfläche am Außenumfang des Auslaufmundstücks 2 unterscheidet sich signifikant von der meist verchromten Oberfläche der sanitären Auslaufarmatur und signalisiert den Anwendern dadurch das Vorhandensein einer erfindungsgemäßen Auslaufeinheit mit ihren keimtötenden Eigenschaften.

Die kupferne Oberfläche am Außenumfang des Auslaufmundstücks läuft mit der Zeit an und signalisiert den Anwendern dadurch, dass eventuell ein Austausch der Auslaufeinheit oder zumindest einzelner ihrer Bestandteile oder auch nur eine Sterilisation der Auslaufeinheit und ihrer Bestandteile notwendig ist.

Aus dem Längsschnitt in Figur 2 und aus der Perspektivdarstellung in Figur 4 wird deutlich, dass der abströmseitige Auslaufstirnrand 14 des Auslaufmundstücks 2 in Durchströmrichtung mit Abstand von der Auslaufstirnseite 13 des sanitären Einsetzteils angeordnet ist. Um das sanitäre Einsetzteil gegen eine Kontaktkontaminierung und eine Verkeimung gut geschützt im Auslaufmundstück 2 zu sichern, ist es vorteilhaft, wenn der Abstand zwischen der Auslaufstirnseite 13 und dem Auslaufstirnrand 14 mehr als die Hälfte des lichten Durchmessers des Einsetzteiles misst.

Aus den Figuren 2 und 4 ist ersichtlich, dass das Auslaufmundstück 2 in einem Bereich hinter der Auslaufstirnseite 13 von außen zugänglich ist, beispielsweise mit einem Finger. Hierbei ist das Auslaufmundstück 2 so weit nach vorn gezogen, dass eine solche Berührung in aller Regel nahe der nach außen mündenden Öffnung erfolgt. In diesen Oberflächenbereichen, die auch beabstandet von dem austretenden Wasserstrahl angeordnet sein können, ist die antibakterielle Oberfläche ausgebildet.

Dem hier unbelüfteten Strahlregler 9 ist ein Vorsatz- oder Filtersieb 15 vorgeschaltet, das die im anströmenden Wasser mitgeführten Kalk- und Schmutzpartikel auszufiltern hat, bevor diese die Funktion des sanitären Einsetzteiles und seiner Bestandteile beeinträchtigen können. Dem Strahlregler 9 ist auch ein Durchflussmengenregler 16 zuströmseitig vorgeschaltet, der in einer ringförmigen Durchflussöffnung 17 einen ringförmigen Drosselkörper 18 aus elastischem Material aufweist, welcher zwischen sich und einer umfangsseitigen Regelprofilierung einen Steuerspalt begrenzt, der sich unter dem Druck des durchströmenden Mediums derart verändert, dass die pro Zeiteinheit durchströmende Wassermenge auf einen festgelegten Maximalwert eingeregelt wird. Der Durchflussmengenregler 16 ist vorzugsweise zwischen dem Vorsatz- oder Filtersieb 15 und dem abströmseitigen Strahlregler 9 angeordnet.

Aus dem Längsschnitt in Figur 2 ist erkennbar, dass der lichten Hülsenquerschnitt des hülsenförmigen Auslaufmundstücks 2 zumindest in dem der Auslaufstirnseite des Einsetzteils in Durchströmrichtung nachfolgenden Teilbereich größer ist als der lichte Auslaufquerschnitt des Einsetzteiles und seines Einsetzgehäuses 5. Damit wird vermieden, dass der aus dem Einsetzteil ausströmende Wasserstrahl den Innenumfang des Auslaufmundstücks 2 berührt und dort eventuell doch noch Keime mitreißen kann.

Die hier dargestellte sanitäre Auslaufeinheit genügt aufgrund ihrer einer Verkeimung entgegenwirkenden Eigenschaften auch hohen hygienischen Ansprüchen, wie sie beispielsweise u.a. in einem Krankenhaus gestellt werden.

### Bezugszeichenliste

- 1: sanitäre Auslaufeinheit
- 2: Auslaufmundstück
- 3: Gewinde
- 4: zuströmseitige Hülsenöffnung des Auslaufmundstücks 2
- 5: Einsetzgehäuse
- 6: erstes Einsetzelement
- 7: drittes Einsetzelement
- 8: drittes Einsetzelement
- 9: Strahlregler
- 10: Prallfläche
- 11: Umfangswandung
- 13: Auslaufstirnseite des Einsetzgehäuses 5
- 14: Auslaufstirnrand des Auslaufmundstücks 2
- 15: Vorsatz- oder Filtersieb
- 16: Durchflussmengenregler
- 17: Durchflussöffnung
- 18: Drosselkörper
- 19: Dichtungsring (zwischen dem auslaufseitigen Stirnrand der Auslaufarmatur und dem benachbarten Umfangsrand der Auslaufeinheit)

## Patentansprüche

1. Sanitäre Auslaufeinheit (1), die am Wasserauslauf einer sanitären Auslaufarmatur montierbar ist, mit einem hülsenförmigen und ein- oder mehrteiligen Auslaufmundstück (2), das (2) ein Gewinde (3) oder dergleichen Befestigungsmittel zum Befestigen an einem Gegengewinde oder dergleichen Kontermittel am Wasserauslauf der sanitären Auslaufarmatur aufweist, und mit wenigstens einem sanitären Einsetzteil, das von einer zuströmseitigen Hülsenöffnung (4) des Auslaufmundstücks (2) in dieses (2) einsetzbar ist, bis das wenigstens eine Einsetzteil auf einem Auflager am Hülseninnenumfang des Auslaufmundstücks (2) aufliegt, wobei der abströmseitige Auslaufstirnrand des Auslaufmundstücks (2) in Durchströmrichtung mit Abstand nach der Auslaufstirnseite des sanitären Einsetzteils angeordnet ist, und wobei der lichte Hülsenquerschnitt des Auslaufmundstücks (2) zumindest in dem der Auslaufstirnseite des Einsetzteils in Durchströmrichtung nachfolgenden Teilbereich größer ist als der lichte Auslaufquerschnitt des Einsetzteils und seines Einsetzgehäuses (5), **dadurch gekennzeichnet, dass** die Auslaufeinheit (1) zumindest in einem abströmseitigen Teilbereich des Auslaufmundstücks (2) eine antibakterielle Oberfläche aufweist, und dass der Abstand zwischen der Auslaufstirnseite und dem Auslaufstirnrand mehr als 5 mm misst.

2. Sanitäre Auslaufeinheit nach Anspruch 1, **dadurch gekennzeichnet, dass** das wenigstens eine Einsetzteil als Einsetzelement ausgebildet ist oder wenigstens ein Einsetzelement (5, 6, 7, 8) aufweist, das (5, 6, 7, 8) eine Lochstruktur mit Durchflusslöchern hat.

3. Sanitäre Auslaufeinheit nach Anspruch 2, **dadurch gekennzeichnet, dass** das wenigstens eine Einsetzelement (5, 6, 7, 8) eine gitter-, netz- oder wabenförmige Lochstruktur aufweist.

4. Sanitäre Auslaufeinheit nach Anspruch 3, **dadurch gekennzeichnet, dass** die gitter- oder netzförmige Lochstruktur aus Scharen einander an Kreuzungsknoten kreuzender Stege gebildet ist, welche Stege zwischen sich die Durchflusslöcher umgrenzen.

5. Sanitäre Auslaufeinheit nach einem der Ansprüche 2 bis 4, **dadurch gekennzeichnet, dass** die Lochstruktur des wenigstens einen Einsetzelements (7, 8) außenumfangsseitig von einem Ring umgrenzt ist.

6. Sanitäre Auslaufeinheit nach einem der Ansprüche 2 bis 5, **dadurch gekennzeichnet, dass** zumindest zwei in Durchströmrichtung voneinander beabstandete Einsetzelemente (5, 6) vorgesehen sind, von denen mindestens ein Einsetzelement (6) als ein den Wasserstrahl in Einzelstrahlen vereinzelnder Strahlzerleger und ein abströmseitiges Einsetzelement (5) die Einzelstrahlen zu einem homogenen Auslaufstrahl zusammenführender Strömungsgleichrichter ausgebildet ist.

7. Sanitäre Auslaufeinheit nach einem der Ansprüche 1 bis 6, **dadurch gekennzeichnet, dass** das sanitäre Einsetzteil als vorzugsweise unbelüfteter Strahlregler oder als Strahlformer ausgebildet ist oder einen vorzugsweise unbelüfteten Strahlregler (9) oder Strahlformer aufweist.

8. Sanitäre Auslaufeinheit nach einem der Ansprüche 1 bis 7, **dadurch gekennzeichnet, dass** das sanitäre Einsetzteil ein Einsetzgehäuse (5) aufweist, das zumindest in einem Teilbereich innenseitig und/oder außenseitig eine antibakterielle Gehäuseoberfläche hat.

9. Sanitäre Auslaufeinheit nach Anspruch 8, **dadurch gekennzeichnet, dass** in das Einsetzgehäuse (5) zumindest zwei Einsetzelemente (6, 7, 8) eingesetzt sind.

10. Sanitäre Auslaufeinheit nach einem der Ansprüche 1 bis 9, **dadurch gekennzeichnet, dass** das sanitäre Einsetzteil oder zumindest sein Einsetzgehäuse (5) aus mindestens einem Kunststoffteil und insbesondere mindestens einem Kunststoffspritzgußteil besteht.

11. Sanitäre Auslaufeinheit nach einem der Ansprüche 1 bis 10, **dadurch gekennzeichnet, dass** das sanitäre Einsetzteil und insbesondere dessen Einsetzgehäuse (5) im Bereich der antibakteriellen Oberfläche eine antibakterielle Oberflächenbeschichtung trägt.

12. Sanitäre Auslaufeinheit nach einem der Ansprüche 1 bis 11, **dadurch gekennzeichnet, dass** das Auslaufmundstück (2) im Bereich seiner antibakteriellen Oberfläche aus einem Material mit antibakteriellen Materialeigenschaften hergestellt ist.

13. Sanitäre Auslaufeinheit nach einem der Ansprüche 1 bis 12, **dadurch gekennzeichnet, dass** das Auslaufmundstück im Bereich seiner antibakteriellen Oberfläche aus Kupfer oder einer Kupferlegierung hergestellt ist.

14. Sanitäre Auslaufeinheit nach einem der Ansprüche 1 bis 13, **dadurch gekennzeichnet, dass** der abströmseitige Auslaufendbereich des Auslaufmundstücks durch eine kupferne Ringhülse gebildet ist.

15. Sanitäre Auslaufeinheit nach Anspruch 14, **dadurch gekennzeichnet, dass** der Abstand zwischen der Auslaufstirnseite und dem Auslaufstirnrand mehr als 10 mm und vorzugsweise mehr als 15 mm misst.

16. Sanitäre Auslaufeinheit nach Anspruch 14 oder 15, **dadurch gekennzeichnet, dass** der Abstand zwischen der Auslaufstirnseite und dem Auslaufstirnrand mehr als ein Drittel der Längserstreckung des Einsetzteiles in Durchströmrichtung misst.

17. Sanitäre Auslaufeinheit nach einem der Ansprüche 13 bis 16, **dadurch gekennzeichnet, dass** der Abstand zwischen der Auslaufstirnseite und dem Auslaufstirnrand mehr als die Hälfte des lichten Durchmessers des Einsetzteiles misst.

18. Sanitäre Auslaufeinheit nach einem der Ansprüche 7 bis 17, **dadurch gekennzeichnet, dass** der Strahlregler (9) oder Strahlformer des Einsetzteiles mit einem zuströmseitigen Vorsatz- oder Filtersieb (15) vorzugsweise lösbar verbunden ist.

19. Sanitäre Auslaufeinheit nach einem der Ansprüche 7 bis 18, **dadurch gekennzeichnet, dass** dem Strahlregler (9) oder Strahlformer des Einsetzteiles ein Durchflussmengenregler (16) oder Durchflussbegrenzer zuströmseitig vorgeschaltet ist, der vorzugsweise zwischen dem Strahlregler (9) oder Strahlformer einerseits und dem Vorsatz- oder Filtersieb (15) andererseits angeordnet ist.

20. Sanitäre Auslaufeinheit nach einem der Ansprüche 1 bis 19, **dadurch gekennzeichnet, dass** das Auslaufmundstück (2) an seinem abströmseitigen Auslaufstirnrand zumindest eine Ringnut trägt.

21. Sanitäre Auslaufeinheit nach einem der Ansprüche 1 bis 20, **dadurch gekennzeichnet, dass** die antibakterielle Oberfläche zumindest an einem von außen zugänglichen Oberflächenbereich, insbesondere einem zum Wasserstrahl beabstandeter Oberflächenbereich, ausgestaltet ist.

## Claims

1. Sanitary outlet unit (1) which can be fitted to the water outlet of a sanitary outlet fitting, having a sleeve-like and single- or multi-part outlet mouthpiece (2), which (2) has a thread (3) or similar fastening means for fastening to a counterpart thread or similar countering means on the water outlet of the sanitary outlet fitting, and having at least one sanitary insert part, which can be inserted from an inflow-side sleeve opening (4) of the outlet mouthpiece (2) into the latter (2) until the at least one insert part bears on a support on the sleeve inner circumference of the outlet mouthpiece (2), wherein the outflow-side outlet face edge of the outlet mouthpiece (2) is arranged with a spacing after the outlet face side of the sanitary insert part in the throughflow direction, and wherein the clear sleeve cross section of the outlet mouthpiece (2) is, at least in the sub-region following the outlet face side of the insert part in the throughflow direction, larger than the clear outlet cross section of the insert part and the insert housing (5) thereof, **characterized in that** the outlet unit (1) has, at least in an outflow-side sub-region of the outlet mouthpiece (2), an anti-bacterial surface, and **in that** the spacing between the outlet face side and the outlet face edge measures more than 5 mm.

2. Sanitary outlet unit according to Claim 1, **characterized in that** the at least one insert part is in the form of an insert element, or has at least one insert element (5, 6, 7, 8), which (5, 6, 7, 8) has a perforated structure with throughflow holes.

3. Sanitary outlet unit according to Claim 2, **characterized in that** the at least one insert element (5, 6, 7, 8) has a grid-like, mesh-like or honeycomb perforated structure.

4. Sanitary outlet unit according to Claim 3, **characterized in that** the grid-like or mesh-like perforated structure is formed from sets of webs crossing one another at crossing points, which webs bound the throughflow holes between one another.

5. Sanitary outlet unit according to one of Claims 2 to 4, **characterized in that** the perforated structure of the at least one insert element (7, 8) is bounded by a ring at the outer circumference.

6. Sanitary outlet unit according to one of Claims 2 to 5, **characterized in that** provision is made for at least two insert elements (5, 6) spaced apart from one another in the throughflow direction, of which at least one insert element (6) is in the form of a jet splitter, which divides the water jet into individual jets, and one outflow-side insert element (5) is in the form of a flow straightener, which brings together the individual jets to form a homogeneous outlet jet.

7. Sanitary outlet unit according to one of Claims 1 to 6, **characterized in that** the sanitary insert part is in the form of a preferably non-aerated jet regulator or in the form of a jet former or has a preferably non-aerated jet regulator (9) or jet former.

8. Sanitary outlet unit according to one of Claims 1 to 7, **characterized in that** the sanitary insert part has an insert housing (5) which, at least in a sub-region, has an anti-bacterial housing surface at the inner side and/or outer side.

9. Sanitary outlet unit according to Claim 8, **characterized in that** at least two insert elements (6, 7, 8) are inserted into the insert housing (5).

10. Sanitary outlet unit according to one of Claims 1 to 9, **characterized in that** the sanitary insert part or at least the insert housing (5) thereof consists of at least one plastic part and in particular at least one plastic injection-moulded part.

11. Sanitary outlet unit according to one of Claims 1 to 10, **characterized in that** the sanitary insert part and in particular the insert housing (5) thereof bears an anti-bacterial surface coating in the region of the anti-bacterial surface.

12. Sanitary outlet unit according to one of Claims 1 to 11, **characterized in that** the outlet mouthpiece (2), in the region of the anti-bacterial surface thereof, is produced from a material with anti-bacterial material properties.

13. Sanitary outlet unit according to one of Claims 1 to 12, **characterized in that** the outlet mouthpiece, in the region of the anti-bacterial surface thereof, is produced from copper or a copper alloy.

14. Sanitary outlet unit according to one of Claims 1 to 13, **characterized in that** the outflow-side outlet end region of the outlet mouthpiece is formed by a copper annular sleeve.

15. Sanitary outlet unit according to Claim 14, **characterized in that** the spacing between the outlet face side and the outlet face edge measures more than 10 mm and preferably more than 15 mm.

16. Sanitary outlet unit according to Claim 14 or 15, **characterized in that** the spacing between the outlet face side and the outlet face edge measures more than one third of the longitudinal extent of the insert part in the throughflow direction.

17. Sanitary outlet unit according to one of Claims 13 to 16, **characterized in that** the spacing between the outlet face side and the outlet face edge measures more than half of the clear diameter of the insert part.

18. Sanitary outlet unit according to one of Claims 7 to 17, **characterized in that** the jet regulator (9) or jet former of the insert part is connected, preferably detachably, to an inflow-side upstream screen or filter screen (15).

19. Sanitary outlet unit according to one of Claims 7 to 18, **characterized in that** a throughflow-rate regulator (16) or throughflow limiter is arranged upstream of the jet regulator (9) or jet former of the insert part at the inflow side and is preferably arranged between the jet regulator (9) or jet former at one side and the upstream screen or filter screen (15) at the other side.

20. Sanitary outlet unit according to one of Claims 1 to 19, **characterized in that** the outlet mouthpiece (2) bears at least one annular groove on its outflow-side outlet face edge.

21. Sanitary outlet unit according to one of Claims 1 to 20, **characterized in that** the anti-bacterial surface is formed at least on a surface region which is accessible from the outside, in particular a surface region spaced apart from the water jet.

## Revendications

1. Unité de sortie sanitaire (1), qui peut être montée sur la sortie d'eau d'une robinetterie de sortie sanitaire, comprenant une embouchure de sortie (2) en forme de manchon et en une ou plusieurs partie(s), ladite embouchure de sortie (2) comportant un filet (3) ou un moyen de fixation similaire à fixer sur un filet complémentaire ou un contre-moyen similaire sur la sortie d'eau de la robinetterie de sortie sanitaire, et comprenant au moins une pièce d'insertion sanitaire qui peut être insérée à partir d'une ouverture de manchon (4) côté arrivée de l'embouchure de sortie (2) à l'intérieur de ladite embouchure de sortie (2) jusqu'à ce que ladite au moins une pièce d'insertion repose sur un support sur la périphérie intérieure de manchon de l'embouchure de sortie (2), dans laquelle le bord frontal de sortie côté évacuation de l'embouchure de sortie (2) est disposé dans la direction d'écoulement à une certaine distance après la face frontale de sortie de la pièce d'insertion sanitaire, et dans laquelle la section transversale de manchon intérieure de l'embouchure de sortie (2), au moins dans la zone partielle qui suit la face frontale de sortie de la pièce d'insertion dans la direction d'écoulement, est plus grande que la section transversale de sortie intérieure de la pièce d'insertion et de son boîtier d'insertion (5), **caractérisée en ce que** l'unité de sortie (1) présente au moins dans une zone partielle côté évacuation de l'embouchure de sortie (2) une surface antibactérienne, et **en ce que** la distance entre la face frontale de sortie et le bord frontal de sortie est égale à plus de 5 mm.

2. Unité de sortie sanitaire selon la revendication 1, **caractérisée en ce que** ladite au moins une pièce d'insertion est réalisée sous la forme d'un élément d'insertion ou comprend au moins un élément d'insertion (5, 6, 7, 8), ledit élément d'insertion (5, 6, 7, 8) présentant une structure perforée comportant des trous de passage.

3. Unité de sortie sanitaire selon la revendication 2, **caractérisée en ce que** ledit au moins un élément d'insertion (5, 6, 7, 8) présente une structure perforée en forme de grille, de filet ou de nid d'abeilles.

4. Unité de sortie sanitaire selon la revendication 3, **caractérisée en ce que** la structure perforée en forme de grille ou de filet est constituée de groupes d'entretoises qui se croisent mutuellement au niveau de nœuds de croisement, lesdites entretoises délimitant entre elles les trous de passage.

5. Unité de sortie sanitaire selon l'une quelconque des revendications 2 à 4, **caractérisée en ce que** la structure perforée dudit au moins un élément d'insertion (7, 8) est délimitée côté périphérie extérieure par une bague.

6. Unité de sortie sanitaire selon l'une quelconque des revendications 2 à 5, **caractérisée en ce qu'**au moins deux éléments d'insertion (5, 6) espacés l'un de l'autre dans la direction d'écoulement sont prévus, dont au moins un élément d'insertion (6) est réalisé sous la forme d'un brise-jet qui sépare le jet d'eau en jets individuels et un élément d'insertion (5) côté évacuation qui se présente sous la forme d'un tranquilliseur d'écoulement qui réunit les rayons individuels en un jet de sortie homogène.

7. Unité de sortie sanitaire selon l'une quelconque des revendications 1 à 6, **caractérisée en ce que** la pièce d'insertion sanitaire est réalisée sous la forme d'un régulateur de jet de préférence non aéré ou d'un dispositif de formation de jet ou comprend un régulateur de jet (9) ou un dispositif de formateur de jet de préférence non aéré.

8. Unité de sortie sanitaire selon l'une quelconque des revendications 1 à 7, **caractérisée en ce que** la pièce d'insertion sanitaire comprend un boîtier d'insertion (5) qui présente au moins une surface de boîtier antibactérienne à l'intérieur d'une zone partielle côté intérieur et/ou côté extérieur.

9. Unité de sortie sanitaire selon la revendication 8, **caractérisée en ce qu'**au moins deux éléments d'insertion (6, 7, 8) sont insérés à l'intérieur du boîtier d'insertion (5).

10. Unité de sortie sanitaire selon l'une quelconque des revendications 1 à 9, **caractérisée en ce que** la pièce d'insertion sanitaire ou au moins son boîtier d'insertion (5) est constitué(e) d'au moins une pièce en matière plastique, et en particulier d'au moins une pièce moulée par injection en matière plastique.

11. Unité de sortie sanitaire selon l'une quelconque des revendications 1 à 10, **caractérisée en ce que** la pièce d'insertion sanitaire et en particulier le boîtier d'insertion (5) de celle-ci présente un revêtement de surface antibactérien à l'intérieur de la zone de la surface antibactérienne.

12. Unité de sortie sanitaire selon l'une quelconque des revendications 1 à 11, **caractérisée en ce que** l'embouchure de sortie (2) est fabriquée dans la zone de sa surface antibactérienne à partir d'un matériau qui possède des propriétés de matériau antibactériennes.

13. Unité de sortie sanitaire selon l'une quelconque des revendications 1 à 12, **caractérisée en ce que** l'embouchure de sortie est fabriquée dans la zone de sa surface antibactérienne à partir de cuivre ou d'un alliage de cuivre.

14. Unité de sortie sanitaire selon l'une quelconque des revendications 1 à 13, **caractérisée en ce que** la zone d'extrémité de sortie côté évacuation de l'embouchure de sortie est formée par un manchon annulaire en cuivre.

15. Unité de sortie sanitaire selon la revendication 14, **caractérisée en ce que** la distance entre la face frontale de sortie et le bord frontal de sortie est égale à plus de 10 mm, et de préférence à plus de 15 mm.

16. Unité de sortie sanitaire selon la revendication 14 ou 15, **caractérisée en ce que** la distance entre la face frontale de sortie et le bord frontal de sortie est égale à plus d'un tiers de l'étendue longitudinale de la pièce d'insertion dans la direction d'écoulement.

17. Unité de sortie sanitaire selon l'une quelconque des revendications 13 à 16, **caractérisée en ce que** la distance entre la face frontale de sortie et le bord frontal de sortie est égale à plus de la moitié du diamètre intérieur de la pièce d'insertion.

18. Unité de sortie sanitaire selon l'une quelconque des revendications 7 à 17, **caractérisée en ce que** le régulateur de jet (9) ou le dispositif de formation de jet de la pièce d'insertion est relié, de préférence de manière détachable, à un filtre intercalaire ou filtrant (15) côté arrivée.

19. Unité de sortie sanitaire selon l'une quelconque des revendications 7 à 18, **caractérisée en ce qu'**un régulateur de débit (16) ou un limiteur de débit, qui est disposé de préférence entre le régulateur de jet (9) ou le dispositif de formation de jet d'une part et le tamis intercalaire ou filtrant (15) d'autre part, est monté côté arrivée en amont du régulateur de jet (9) ou du dispositif de formation de jet de la pièce d'insertion.

20. Unité de sortie sanitaire selon l'une quelconque des revendications 1 à 19, **caractérisée en ce que** l'embouchure de sortie (2) comporte au moins une rainure annulaire sur son bord frontal de sortie côté évacuation.

21. Unité de sortie sanitaire selon l'une quelconque des revendications 1 à 20, **caractérisée en ce que** la surface antibactérienne est conçue au moins sur une zone de surface qui est accessible à partir de l'extérieur, en particulier une zone de surface qui est espacée du jet d'eau.
